# EUROPÄISCHE PATENTSCHRIFT

(11) **EP 2 956 283 B1**
(45) Veröffentlichungstag und Bekanntmachung des Hinweises auf die Patenterteilung: **01.02.2017**
(21) Anmeldenummer: 14705737.6
(22) Anmeldetag: 10.02.2014
(51) Int. Cl.: B28B 7/34, B28B 11/04, B28B 19/00, B28B 23/02

(54) **VERFAHREN ZUR HERSTELLUNG EINES MEHRSCHICHTIGEN, BEWEHRTEN BETONELEMENTS**
METHOD FOR PRODUCING A MULTILAYER, REINFORCED CONCRETE ELEMENT
PROCÉDÉ DE FABRICATION D'UN ÉLÉMENT EN BÉTON ARMÉ MULTICOUCHE

(30) Priorität: 15.02.2013 EP 13155444
(43) Veröffentlichungstag der Anmeldung: 23.12.2015
(73) Patentinhaber: Covestro Deutschland AG, 51373 Leverkusen (DE)
(72) Erfinder: ROERS, Rolf, 51519 Odenthal (DE); KHAFFAF, Haval, 40545 Düsseldorf (DE); LOOF, Michael, 51371 Leverkusen (DE); SYMANNEK, Achim, 42799 Leichlingen (DE)
(74) Vertreter: Levpat
(86) Internationale Anmeldenummer: PCT/EP2014/052500
(87) Internationale Veröffentlichungsnummer: WO 2014/124886

(56) Entgegenhaltungen:
- EP-B1- 1 010 828
- DE-A1- 3 309 820
- GB-A- 1 167 500

## Beschreibung

Die Erfindung betrifft ein Verfahren zur Herstellung eines mehrschichtigen, bewehrten Betonelements, wobei das mehrschichtige, bewehrte Betonelement wenigstens eine erste Betonwandung im Verbund mit einem Bewehrungskörper aufweist, wobei das Betonelement eine zumindest mittelbar an die erste Betonwandung anliegende Dämmschicht umfasst und wobei der Bewehrungskörper wenigstens teilweise aus der ersten Betonwandung hervorstehend und die Dämmschicht durchdringend ausgebildet ist.

### STAND DER TECHNIK

Betonfertigteile spielen in der Bauindustrie eine wichtige Rolle. Angesichts steigender Anforderungen an Energieeffizienz werden seit einigen Jahren Betonfertigteile werkseitig mit integrierten Dämmschichten ausgestattet, insbesondere betrifft dies Wand und Decken aus Stahlbeton mit einer Kerndämmung. Meist wird allerdings bei dem nahezu vollständig automatisierten Produktionsprozess händisch Dämmplattenware, insbesondere aus Mineralwolle und Polystyrol, eingebracht.

Die EP 1 010 828 B1 zeigt eine weiterführende Herstellung eines Wandfertigteils mit einer Innenschale und einer Außenschale aus Beton, die über Träger eines Bewehrungskörpers miteinander verbunden sind. Nach dem Herstellen der Außenschale wird auf deren Innenseite PU-Schaum aufgebracht, die zum Aufbringen des PU- Schaums nach oben weist. Die komplementäre Betonschale wird anschließend durch Eintauchen in ein Betonbett und nachfolgendes Aushärten hergestellt. Ein definierter Hohlraum für den PU- Schaumkörper wird dabei nicht geschaffen, und ein anschließendes Ausgießen mit weiterem Beton erfolgt auf eine undefinierte PU-Dämmschichtoberfläche. Der noch nicht ausgehärtete PU- Schaumkörper, der als Reaktionsgemisch aufgetragen wird, wird mittels eines Luftstroms verteilt. Die Höhe des ausgehärteten Schaums ergibt sich dabei aus der aufgetragenen Höhe des Reaktionsgemisches, wobei dessen Höhe wiederum durch die Geschwindigkeit des Auftrags bei gegebener Reaktionszeit bestimmt wird und eine unregelmäßige Topographie aufweist. Eine baulich geometrische Begrenzung des Hohlraums wird daher nicht geschaffen, sodass nachteilhafterweise keine Dämmschicht einer definierten Dicke gebildet werden kann.

Ein ähnliches Verfahren offenbart die EP 1 106 745 A2. Hierbei wird ebenfalls ein Verfahren zur Herstellung eines vorgefertigten Deckenelementes als Fertigbauteil beschrieben, wobei zwei Scheiben aus Stahlbeton durch mehrere Gitterträger im Abstand voneinander gehalten werden, und wobei die Gitterträger in der jeweiligen Scheibe einbetoniert sind und wobei die Endabschnitte zumindest die Längsstäbe mit angeschweißten Strebenknoten umfassen, und wobei der Raum zwischen den Scheiben vollständig mit geschäumtem Polyurethan ausgefüllt wird. Der sich zwischen den zwei Scheiben ergebende Hohlraum wird bereits bei der Herstellung mit Polyurethan-Ortschaum ausgeschäumt. Die ausgehärtete Polyurethanschicht soll dabei die baustatische Funktion der Gitterträger und der Betonscheiben unterstützen. Dabei ist weiterhin angegeben, dass eine solche Fertigung vorteilhaft auf einer Umlauf-Palettenanlage im Produktionsbetrieb wirtschaftlich erfolgen kann. Die geforderte Wärmedämmung ist dabei über die Dicke der Polyurethanschicht einstellbar, nachteilhafterweise kann jedoch das vorgefertigte Deckenelement nur mit einem Sandwichaufbau fertiggestellt werden, da zwingend zwei beabstandet zueinander angeordnete Betonscheibenelemente notwendig sind, um einen Hohlraum für das Eingeben des Reaktionsgemisches zur Bildung der Polyurethanschicht zu definieren.

### OFFENBARUNG DER ERFINDUNG

Die Aufgabe der vorliegenden Erfindung besteht darin, ein verbessertes Verfahren zur Herstellung eines mehrschichtigen, bewehrten Betonelements bereit zu stellen, und insbesondere ergibt sich die Aufgabe der Erfindung, auf flexible Weise die Dämmschicht aus einem PU- Schaum vorzugsweise mit verschiedenen Dicken bilden zu können.

Die der Erfindung zugrundeliegende Aufgabe wird gelöst durch ein Verfahren nach Anspruch 1, vorteilhafte Ausgestaltungen ergeben sich aus den Unteransprüchen.

Erfindungsgemäß ist ein Verfahren zur Herstellung eines mehrschichtigen, bewehrten Betonelements vorgesehen, wobei das Betonelement eine erste Betonwandung im Verbund mit einem Bewehrungskörper umfasst und eine an der ersten Betonwandung zumindest mittelbar anliegende Dämmschicht aufweist, wobei die erste Betonwandung über einen Bewehrungskörper, insbesondere einen GFK- oder Stahlbewehrungskörper, mit der Dämmschicht und insbesondere mit einer zweiten Betonwandung verbunden ist. Das erfindungsgemäße Verfahren umfasst dabei die nachfolgend genannten Schritte:
Als erster Schritt kann das Bereitstellen der ersten Betonwandung mit einem Bewehrungskörper erfolgen, wobei der Bewehrungskörper teilweise in die erste Betonwandung eingegossen ist. Dies kann durch Gießen und Aushärten der ersten Betonwandung in einer Gießform erfolgen, wobei während des Gießens ein Abschnitt des Bewehrungskörpers in die Betonwandung eingegossen wird (im Folgenden: eingegossener Abschnitt), und ein weiterer Abschnitt des Bewehrungskörpers kann aus der ersten Betonwandung hervorstehen (im Folgenden: hervorstehender Abschnitt). Es folgt anschließend der Schritt des Anordnens der ersten Betonwandung und dem daran angeordneten Bewehrungskörper mit einem vertikalen Abstand der Unterseite der ersten Betonwandung über einer Schüttung, insbesondere aus Quarzsand, der zuvor in ein Schüttungsbehältnis eingegeben und beispielsweise gerüttelt oder glattgestrichen wurde. Der hervorstehende Abschnitt ist dabei unterseitig der ersten Betonwandung angeordnet ist und taucht in die Schüttung ein, wobei die Schüttung insbesondere anschließend gerüttelt werden kann. Ein vordefinierter Freiraum verbleibt dabei zwischen der Oberfläche der Schüttung und der Unterseite der ersten Betonwandung. Anschließend folgt das Auffüllen des Freiraums mit einem Reaktionsgemisch zur Bildung von Polyurethanschaum, der eine Dämmschicht bildet. Anschließend folgt der Schritt des Aushärtens der Dämmschicht. In einem abschließenden Schritt kann die Betonwandung mit dem Bewehrungskörper und der an diesem Verbund ausgehärteten Dämmschicht aus Polyurethan aus der Schüttung entnommen werden und insbesondere vom Material der Schüttung befreit werden.

Der Kern der Erfindung besteht insbesondere darin, dass die mit dem Bewehrungskörper versehene Betonwandung, beispielsweise mit integrierten metallischen Gitterträgern oder GFK-Ankern zur Bildung des Bewehrungskörpers, kopfüber, d.h. mit dem Bewehrungskörper nach unten weisend, über einem vorzugsweise rüttelfähigen Schüttungsbehältnis oder dergleichen platziert wird, in der die Schüttung aus fließfähigen Feststoffen vorgesehen ist, insbesondere aus einem Granulat feiner Körnung wie beispielsweise Quarzsand. Die Füllhöhe der Schüttung bzw. die Höhe, mit der die Betonwandung über der Oberfläche der Schüttung gehalten wird, kann beliebig vorgegeben werden. So kann die Dämmschicht höchst flexibel mit verschiedenen Dicken gebildet werden. Die Dicke der Dämmschicht kann beispielsweise einen Wert von 2cm bis 40cm, bevorzugt beispielsweise von 5cm bis 30cm und besonders bevorzugt beispielsweise von 10cm bis 25cm betragen, da diese Dicken besonders gut mit einem Reaktionsgemisch geschäumt werden können. Besonders eignen sich Reaktionsgemische aus Polyol und Isocyanat zur Herstellung von Polyurethan- Dämmschichten, die Dämmschicht kann jedoch jedes weitere Dämmmaterial umfassen, beispielsweise auch einen Phenolharzschaum.

Der Bewehrungskörper muss nicht einstückig ausgeführt sein und es können beispielsweise auch einzelne, vorzugsweise glasfaserverstärkte Polymerstäbe oder -körbe den Bewehrungskörper bilden. Auch sind sogenannte Schubdorne bekannt, sodass der Bewehrungskörper insbesondere auch aus einem Schubdornsystem aufgebaut sein kann, das aus Stahlelementen oder faserverstärkten Polymerelementen besteht, die die Schubdorne bilden.

Das Ausfüllen des Freiraumes mit dem Reaktionsgemisch kann durch ein flexibles Gießsystem erfolgen, beispielsweise mit einem Gießharkensystem, mit einem starren oder mit einem oszillierenden Gießkopf oder mit einem Gießdorn, der so beschaffen ist, dass dieser trotz des Vorhandenseins des Bewehrungskörpers zwischen das Betonelement und die Schüttungsoberfläche bewegt werden kann. Bevorzugt kann jedoch das Gießen auch von der Seite erfolgen, und das Reaktionsgemisch kann in den Freiraum einlaufen. Der Begriff des Gießens umfasst dabei ebenfalls jede Art des Sprühens oder Spritzens des Reaktionsgemisches.

Die Schüttung kann grundsätzlich durch jede Art von fließfähigen Feststoffen gebildet werden und kann auch Mischungen unterschiedlicher Feststoffe umfassen. Die Schüttung soll dabei geeignet sein, eine Barriere für das Reaktionsgemisch zu bilden um so formbildend zu wirken, wobei das Reaktionsgemisch, das insbesondere die Komponenten Polyol und Isocyanat umfasst, im sich etwa horizontal flach erstreckenden Freiraum mit vertikal definierter Höhe aufschäumen kann.

Hierfür hat sich insbesondere Quarzsand als geeignet herausgestellt. Der so geschaffene Hohlraum bildet eine definierte Kavität mit einer im Wesentlichen flachen, parallel zur ersten Betonwandung sich erstreckenden Ausdehnung zwischen der Oberfläche der Schüttung als untere Begrenzung und der Unterseite der ersten Betonwandung als obere Begrenzung, und dieser Hohlraum kann insbesondere mittels eines Verteilungssystems vollflächig mit fließfähigem Reaktionsgemisch oder einem anderen zumindest phasenweise fließfähigen Gemisch befüllt werden, um nach einer Aushärtung die Dämmschicht zu bilden.

Im Anschluss daran kann die zweite Betonwandung an das hergestellte Element angegossen oder die gedämmte erste Betonwandung in die noch frische (nicht-abgebundene) zweite Betonwandung eingetaucht werden, so dass sich als Endbauteil ein Stahlbetonsandwichelement mit zwei Betonwandungen und der dazwischen liegenden Dämmschicht, insbesondere einer PU-Hartschaumkerndämmung, ergibt.

Es hat sich gezeigt, dass der Einsatz einer Polyurethanhartschaumdämmung, die als flüssige, reaktive Mischung in den Freiraum eingebracht werden kann, deutliche Vorteile hinsichtlich einer effizienteren, automatisierten Herstellung und/oder eines energieeffizienteren, schlankeren Bauteils ermöglicht. Es kann durch das erfindungsgemäße Verfahren ein automatisierter Eintrag einer Polyurethandämmschicht als flüssige Reaktionsmischung ermöglicht werden und in den gesamten Produktionsprozess integriert werden.

In einer ersten bevorzugten Ausgestaltung erfolgt nach dem Aushärten der Dämmschicht der folgende Verfahrensschritt: Einlegen der ersten Betonwandung mit dem Bewehrungskörper in eine Gießform, wobei der hervorstehende Abschnitt und die Dämmschicht unterhalb der ersten Betonwandung angeordnet sind. Es kann anschließend das Auffüllen der Gießform mit Beton erfolgen, bevorzugt kann jedoch das Einlegen der ersten Betonwandung in die bereits bewehrte und frisch betonierte zweite Wandung stattfinden.

Das Gießen des Betons für die zweite Wandung erfolgt üblicherweise also vor dem Einlegen der bereits ausgehärteten ersten Wandung. So entsteht die zweite Betonwandung, in die der hervorstehende Abschnitt des Bewehrungskörpers zumindest teilweise ebenfalls eingegossen wird. In dieser Ausgestaltung ragt also der hervorstehende Abschnitt nach unten. Die Gießform wird nach oben durch die Betonwandung abgegrenzt. Je nach Menge an flüssigem Beton, die in die Gießform eingebracht ist, wird der Freiraum somit gezielt aufgefüllt.

Dabei kann auch wahlweise durch ein vollständiges Auffüllen des Freiraums die zweite Betonwandung derart gebildet werden, dass die zweite Betonwandung an die Dämmschicht zumindest mittelbar anliegt. Es ist also dann im fertigen Produkt kein Zwischenraum mehr zwischen zweiter Betonwandung und Dämmschicht vorhanden. Alternativ kann aber auch vorgesehen sein, dass der Freiraum in der Gießform zwischen dem Boden der Gießform und der Dämmschicht nur teilweise mit flüssigem Beton ausgegossen wird, so dass ein Zwischenraum zwischen der Dämmschicht und der zweiten Betonwandung verbleibt. Ein solcher Zwischenraum kann beispielsweise später auf der Baustelle mit Beton aufgefüllt werden.

In einer zweiten bevorzugten Ausgestaltung ist vorgesehen, dass nach dem Aushärten der Verbund aus Dämmschicht und der ersten Betonwandung mit dem Bewehrungskörper in die Gießform eingelegt wird, wobei der hervorstehende Abschnitt des Bewehrungskörpers und die Dämmschicht oberhalb der ersten Betonwandung angeordnet ist. In diesem Fall kann die Dämmschicht den Boden der so geschaffenen Gießform bilden. Das anschließende Auffüllen dieser Gießform mit flüssigem Beton wird dann dazu führen, dass zwangsläufig die zweite Betonwandung zumindest mittelbar in Anlage mit der Dämmschicht gebracht wird. Bevorzugt wird auch für diesen Verfahrensschritt der Verbund aus der ersten Betonwandung mit dem Bewehrungskörper und der Dämmschicht in eine bereits mit Beton verfüllte Gießform mit der Dämmschicht nach unten weisend eingetaucht und der Beton wird anschließend ausgehärtet. In dieser Ausgestaltung wird kein Zwischenraum zwischen zweiter Betonwandung und Dämmschicht erzeugt.

Unter einem mittelbaren Anliegen ist dabei auch ein Aufbau gemeint, bei dem zwischen der Betonwandung und der daran anliegenden Dämmschicht eine weitere Materiallage vorgesehen ist, beispielsweise eine Isolierfolie. Sollte allerdings zwischen zwei Schichten ein freier, insbesondere mit Luft befüllter Zwischenraum vorgesehen sein, so befinden sich die beiden Schichten nicht mehr in Anlage miteinander.

Während der Auffüllvorgänge sind die Betonwandungen, die grundsätzlich plattenförmig sein können, im Wesentlichen horizontal ausgerichtet.

### BEVORZUGTE AUSFÜHRUNGSBEISPIELE DER ERFINDUNG

Weitere, die Erfindung verbessernde Maßnahmen werden nachstehend gemeinsam mit der Beschreibung bevorzugter Ausführungsbeispiele der Erfindung anhand der Figuren näher dargestellt. Es zeigt:
- Figur 1: den ersten Teil des Herstellungsverfahrens in mehreren Schritten,
- Figur 2: den zweiten Teil des Herstellungsverfahrens in einer ersten Ausgestaltung in mehreren Schritten und
- Figur 3: den zweiten Teil des Herstellungsverfahrens in einer zweiten Ausgestaltung in mehreren Schritten.

Figur 2c zeigt ein fertiges Stahlbetonelement 10, welches durch ein erfindungsgemäßes Verfahren hergestellt wurde. Das Stahlbetonelement 10 umfasst eine obenliegend angeordnete erste Betonwandung 11 und eine dazu beabstandete zweite Betonwandung 12. Zwischen den beiden Betonwandungen 11 und 12 ist eine Dämmschicht 14 vorgesehen. Die Dämmschicht 14 liegt an der ersten Betonwandung 11 an, und zwischen der Dämmschicht 14 und der zweiten Betonwandung 12 ist ein freier Zwischenraum 20 gebildet.

Figur 3c zeigt ein alternatives Stahlbetonelement 10. Dies entspricht weitgehend dem Aufbau des Stahlbetonelements nach Figur 2c, wobei der freie Zwischenraum 22 entfällt. Insofern liegt die Dämmschicht 14 nun auch an der zweiten Betonwandung 12 an. Zwischen der Dämmschicht 14 und den daran anliegenden Betonwandungen können beispielsweise Kunststofffolien oder andere Materiallagen angeordnet sein.

In der Ausgestaltung nach Figur 2c ist ein Bewehrungskörper 13 in Form eines Stahlbewehrungskorbes gezeigt, sichtbar im Zwischenraum 20. In der Figur 3c ist der Bewehrungskörper 13 vollständig von Beton bzw. der Dämmschicht 14 umschlossen und daher nicht sichtbar.

Anhand der Figur 1 wird nun ein erster Teil des erfindungsgemäßen Herstellungsverfahrens beschrieben. In Figur 1a ist der Bewehrungskörper 13 in einer ersten Gießform 17 eingelegt. Die erste Gießform 17 wird nun mit flüssigem Beton 22 teilweise aufgefüllt. Der Beton härtet anschließend zur ersten Betonwandung 11 aus, siehe Figur 1b. Ein Abschnitt 13" des Bewehrungskörpers 13 ist nun in die erste Betonwandung 11 eingegossen. Ein anderer Abschnitt 13' des Bewehrungskörpers 13 ragt aus der ersten Betonwandung 11 hervor.

Anschließend wird das entstehende Element aus erster Betonwandung (11) und Bewehrungskörper (13) umgedreht, sodass der hervorstehende Abschnitt 13' unterseitig der ersten Betonwandung 11 angeordnet ist. Quasi kopfüber wird nun der Bewehrungskörper 13 in eine Schüttung 15 mit definierter Tiefe eingetaucht, die in ein Schüttungsbehältnis 23 eingegeben ist, siehe Figur 1c. Die Schüttung 15 wird durch Sand, insbesondere durch Quarzsand, gebildet. Es wird aber lediglich der Bewehrungskörper 13 mit seinem hervorstehenden Abschnitt 13' in die Schüttung 15 eingetaucht. Die erste Betonwandung 11 bleibt vollständig oberhalb und mit Abstand zur Schüttung 15 angeordnet. Es verbleibt somit ein vertikaler Freiraum 16 zwischen erster Betonwandung 11 und der Schüttung 15 im Schüttungsbehältnis 23, siehe Figur 1d.

Die Schüttung 15 kann mittels einer Rüttelvorrichtung gerüttelt werden. Insbesondere nach dem Eintauchen des Bewehrungskörpers 13 ist das Rütteln der Schüttung 15 sinnvoll, um so die Schüttung möglichst gleichmäßig zu verteilen und eine möglichst ebene Oberfläche zu erhalten.

Der Freiraum 16 wird nun vollständig mit einem fließfähigen Reaktionsgemisch, im vorliegenden Beispiel PU-Schaum aus Polyol und Isocyanat, ausgefüllt. Dabei bzw. anschließend wird das Reaktionsgemisch fest und bildet einen Verbund aus der Dämmschicht 14 mit der ersten Betonwandung 11 und dem Bewehrungskörper, siehe Figur 1e. In Figur 1f ist nun das Zwischenprodukt gezeigt, welches die erste Betonwandung 11, die daran anliegende Dämmschicht 14 und den Bewehrungskörper 13 umfasst.

Anhand der Figuren 2 (erste Ausgestaltung) und 3 (zweite Ausgestaltung) wird nun die Weiterverarbeitung des Zwischenprodukts nach Figur 1f zum fertigen Stahlbetonelement 10 erläutert. Allerdings kann auch je nach Anwendung bereits das Zwischenprodukt nach Figur 1f ein fertiges Stahlbetonelement darstellen.

In der ersten Ausgestaltung wird das Zwischenprodukt in eine zweite Gießform 18 eingesetzt, siehe Figur 3a. Der Bewehrungskörper 13 wird mit seinem hervorstehenden Abschnitt 13' nach unten in die zweite Gießform 18 eingesetzt. Nicht dargestellte Abstandshalter können sicherstellen, dass der Bewehrungskörper 13 grundsätzlich einen gewissen Abstand zum Boden 19 der Gießform 18 aufweist. In Figur 2b ist zu erkennen, dass nun ein Freiraum 21 zwischen der Dämmschicht 14 und dem Boden 19 der Gießform 18 gebildet ist. Hierin wird der hervorstehende Abschnitt 13' des Bewehrungskörpers 13 angeordnet. Dieser Freiraum 21 wird nun mit Beton 22 zumindest teilweise aufgefüllt. Es verbleibt ein Zwischenraum 20, da der Freiraum 21 nur teilweise aufgefüllt wird. Es ist aber auch möglich, dass der Freiraum 21 vollständig aufgefüllt wird. So wird dann auch die zweite Betonwandung 12 in Anlage mit der Dämmschicht 14 gebracht.

In der zweiten Ausgestaltung wird das Zwischenprodukt nach Figur 1f so in die zweite Gießform 18 eingesetzt, dass der hervorstehende Abschnitt 13' des Bewehrungskörpers 13 nach oben weist und sodass die erste Betonwandung 11 unterhalb der Dämmschicht 14 angeordnet ist, siehe Figur 3a. In Figur 3b ist nun das Zwischenprodukt nach Figur 1f innerhalb der zweiten Gießform 18 gezeigt. Die erste Betonwandung 11 liegt auf dem Boden 19 der zweiten Gießform 18 auf. Nun wird die Gießform 18 von oben mit Beton 22 aufgefüllt. Aufgrund der Schwerkraft legt sich nun der eingefüllte Beton 22 an die Dämmschicht 14 an, so dass in dieser Ausgestaltung es nicht vorgesehen ist, dass ein Zwischenraum 20 zwischen der Dämmschicht und der zweiten Betonwandung 12 entsteht.

Es ist nicht erforderlich, dass das Auffüllen der Gießformen 17, 18 mit Beton 22 (Figur 1a, 2b, 3b) oder das Auffüllen des Freiraumes 16 oberhalb der Schüttung 15 mit der Dämmschicht 14 (Figur 1e) zwingend nach dem Einlegen des Bewehrungskörpers 13 zu erfolgen hat. Vielmehr kann der Bewehrungskörper 13 auch in die bereits mit Beton oder der Dämmschicht 14 gefüllte Form eingetaucht werden. Die Gießformen können rüttelfähig sein, um eine Verdichtung des Betons zu erreichen.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht.

### Bezugszeichenliste

- 11: 10 Betonelement erste Betonwandung
- 12: zweite Betonwandung
- 13: Bewehrungskörper
- 13': hervorstehender Abschnitt des Bewehrungskörpers
- 13": eingegossener Abschnitt des Bewehrungskörpers
- 14: Dämmschicht
- 15: Schüttung
- 16: vertikaler Freiraum
- 17: Gießform
- 18: Gießform
- 19: Boden
- 20: Zwischenraum
- 21: Freiraum
- 22: flüssiger Beton
- 23: Schüttungsbehältnis

## Patentansprüche

1. Verfahren zur Herstellung eines mehrschichtigen, bewehrten Betonelementes (10), aufweisend wenigstens eine erste Betonwandung (11) im Verbund mit einem Bewehrungskörper (13), wobei das Betonelement (10) eine zumindest mittelbar an die erste Betonwandung (11) anliegende Dämmschicht (14) umfasst und wobei der Bewehrungskörper (13) wenigstens teilweise aus der ersten Betonwandung (11) hervorstehend und die Dämmschicht (14) durchdringend ausgebildet ist, umfassend die folgenden Schritte:
- Bereitstellen des Verbundes aus der ersten Betonwandung (11) mit dem teilweise aus dieser hervorstehenden Bewehrungskörper (13),
- Bereitstellen einer Schüttung (15) insbesondere in einem nach oben offenen Schüttungsbehältnis (23),
- Anordnen der ersten Betonwandung (11) mit dem daran angeordneten Bewehrungskörper (13) über der Oberfläche der Schüttung (15), derart, dass ein hervorstehender Abschnitt (13') des Bewehrungskörpers (13) unterseitig der ersten Betonwandung (11) angeordnet ist und nur teilweise in die Schüttung (15) eingetaucht wird, sodass ein vertikaler Freiraum (16) zwischen der Oberfläche der Schüttung (15) und der Unterseite der ersten Betonwandung (11) verbleibt,
- Auffüllen des Freiraums (16) mit einem Reaktionsgemisch und
- Aushärten des Reaktionsgemisches zur Bildung der Dämmschicht (14).

2. Verfahren nach Anspruch 1, **gekennzeichnet durch** den vorgelagerten Schritt des Gießens und Aushärtens der ersten Betonwandung (11), wobei mit dem Gießen ein Abschnitt (13") des Bewehrungskörpers (13) in die erste Betonwandung (11) eingegossen wird und ein weiterer Abschnitt (13') des Bewehrungskörpers (13) aus der ersten Betonwandung (11) hervorsteht.

3. Verfahren nach Anspruch 1 oder 2, **gekennzeichnet durch** die nach der Bildung der Dämmschicht (14) vorgesehenen weiteren Verfahrensschritte:
- Bereitstellen einer Gießform (18),
- Einlegen des Verbundes aus der ersten Betonwandung (11), dem teilweise aus dieser hervorstehenden Bewehrungskörper (13) und der gebildeten Dämmschicht (14) in die insbesondere bereits mit flüssigem Beton gefüllte Gießform (18), wobei der hervorstehende Abschnitt (13') des Bewehrungskörpers (13) und die gebildete Dämmschicht (14) unterhalb der ersten Betonwandung (11) angeordnet ist,
- Auffüllen der Gießform (18) mit flüssigem Beton (22), wenn diese nicht bereits mit Beton vorgefüllt ist,
- Aushärten der zweiten Betonwandung (12), in die der hervorstehende Abschnitt (13') des Bewehrungskörpers (13) zumindest teilweise eingegossen ist.

4. Verfahren nach Anspruch 3, **dadurch gekennzeichnet, dass** beim Auffüllen der Gießform (18) mit flüssigem Beton (22) und Erzeugen der zweiten Betonwandung (12) ein zwischen einem Boden (19) der Gießform (18) und der Unterseite der Dämmschicht (14) gebildeter Freiraum (21) nur teilweise mit flüssigem Beton (22) ausgegossen wird, sodass ein freier Zwischenraum (20) zwischen der Dämmschicht (14) und der zweiten Betonwandung (12) gebildet wird.

5. Verfahren nach Anspruch 3, **dadurch gekennzeichnet, dass** beim Auffüllen der Gießform (18) mit flüssigem Beton (22) und Erzeugen der zweiten Betonwandung (12) ein zwischen einem Boden (19) der Gießform (18) und der Unterseite der Dämmschicht (14) gebildeter Freiraum (21) in der Gießform (18) vollständig mit flüssigem Beton (22) ausgegossen wird, sodass die Dämmschicht (14) mit der zweiten Betonwandung (12) wenigstens mittelbar aneinander anliegend ausgebildet wird.

6. Verfahren nach Anspruch 1 oder 2, **gekennzeichnet durch** die nach der Bildung der Dämmschicht (14) vorgesehenen weiteren Verfahrensschritte:
- Einlegen des Verbundes aus der ersten Betonwandung (11), dem teilweise aus dieser hervorstehenden Bewehrungskörper (13) und der gebildeten Dämmschicht (14) in die Gießform (18), wobei der hervorstehende Abschnitt (13') und die Dämmschicht (14) oberhalb der ersten Betonwandung (11) angeordnet ist,
- Auffüllen der Gießform (18) mit flüssigem Beton (22), wodurch nach Aushärten eine zweite Betonwandung (12) gebildet wird, wobei der hervorstehende Abschnitt (13') des Bewehrungskörpers (13) zumindest teilweise und vorzugsweise vollständig mit dem Beton der zweiten Betonwandung (12) eingegossen wird.

7. Verfahren nach einem der vorgenannten Ansprüche, **dadurch gekennzeichnet, dass** während der Auffüllvorgänge der Gießformen (18) die erste Betonwandung (11) und/oder die Dämmschicht (14) im Wesentlichen horizontal ausgerichtet ist.

## Claims

1. Method for producing a multi-layered reinforced concrete element (10), having at least one first concrete wall (11) in composite with a reinforcement body (13), the concrete element (10) comprising an insulating layer (14) bearing at least indirectly against the first concrete wall (11), and the reinforcement body (13) being designed to project at least partially out of the first concrete wall (11) and to penetrate the insulating layer (14), comprising the following steps:
- provision of the composite of the first concrete wall (11) with the reinforcement body (13) projecting partially out of this,
- provision of a heap (15), in particular in an upwardly open heaping container (23),
- arrangement of the first concrete wall (11), together with the reinforcement body (13) arranged on it, above the surface of the heap (15), in such a way that a projecting portion (13') of the reinforcement body (13) is arranged on the underside of the first concrete wall (11) and is dipped only partially into the heap (15), so that a vertical free space (16) remains between the surface of the heap (15) and the underside of the first concrete wall (11),
- filling of the free space (16) with a reaction mixture, and
- setting of the reaction mixture to form the insulating layer (14).

2. Method according to Claim 1, **characterized by** the preceding step of the casting and setting of the first concrete wall (11), wherein, by means of the casting, a portion (13") of the reinforcement body (13) is cast into the first concrete wall (11) and a further portion (13') of the reinforcement body (13) projects out of the first concrete wall (11).

3. Method according to Claim 1 or 2, **characterized by** the further method steps, provided after the formation of the insulating layer (14):
- provision of a casting mold (18),
- insertion of the composite of the first concrete wall (11), of the reinforcement body (13) projecting partially out of this and of the insulating layer (14) formed into the casting mold (18), in particular, already filled with liquid concrete, the projecting portion (13') of the reinforcement body (13) and the insulating layer (14) formed being arranged underneath the first concrete wall (11),
- filling of the casting mold (18) with liquid concrete (22) if this is not already prefilled with concrete,
- setting of the second concrete wall (12), into which the projecting portion (13') and the reinforcement body (13) is at least partially cast.

4. Method according to Claim 3, **characterized in that,** during the filling of the casting mold (18) with liquid concrete (22) and the generation of the second concrete wall (12), a free space (21) formed between a bottom (19) of the casting mold (18) and the underside of the insulating layer (14) is filled only partially with liquid concrete (22), so that a free interspace (20) is formed between the insulating layer (14) and the second concrete wall (12).

5. Method according to Claim 3, **characterized in that,** during the filling of the casting mold (18) with liquid concrete (22) and the generation of the second concrete wall (12), a free space (21), formed between a bottom (19) of the casting mold (18) and the underside of the insulating layer (14), in the casting mold (18) is filled completely with liquid concrete (22), so that the insulating layer (14) and the second concrete wall (12) are formed so as to bear at least indirectly one against the other.

6. Method according to Claim 1 or 2, **characterized by** the further method steps, provided after the formation of the insulating layer (14):
- insertion of the composite of the first concrete wall (11), of the reinforcement body (13) projecting partially out of this and of the insulating layer (14) formed into the casting mold (18), the projecting portion (13') and the insulating layer (14) being arranged above the first concrete wall (11),
- filling of the casting mold (18) with liquid concrete (22), as a result of which, after setting, a second concrete wall (12) is formed, the projecting portion (13') of the reinforcement body (13) being cast in at least partially and preferably completely with the concrete of the second concrete wall (12).

7. Method according to one of the abovementioned claims, **characterized in that,** during the operations of filling the casting molds (18), the first concrete wall (11) and/or the insulating layer (14) are/is oriented essentially horizontally.

## Revendications

1. Procédé de fabrication d'un élément en béton armé multicouche (10), comprenant au moins une première paroi en béton (11) formant un composite avec un corps d'armature (13), dans lequel l'élément en béton (10) comprend une couche d'isolation (14) appliquée au moins indirectement sur la première paroi en béton (11) et dans lequel le corps d'armature (13) est réalisé de façon au moins partiellement saillante hors de la paroi en béton (11) et traversant au moins partiellement la couche d'isolation (14), comprenant les étapes suivantes:
- préparer le composite constitué de la première paroi en béton (11) avec le corps d'armature (13) partiellement saillant hors de celle-ci,
- préparer un mélange brut (15), en particulier dans un récipient de mélange ouvert vers le haut (23),
- disposer la première paroi en béton (11) avec le corps d'armature (13) disposé sur celle-ci au-dessus de la surface du mélange brut (15), de telle manière qu'une partie saillante (13') du corps d'armature (13) soit disposée du côté inférieur de la première paroi en béton (11) et ne plonge que partiellement dans le mélange brut (15), de telle manière qu'il reste un espace libre vertical (16) entre la surface du mélange brut (15) et le côté inférieur de la première paroi en béton (11),
- remplir l'espace libre (16) avec un mélange de réaction, et
- durcir le mélange de réaction pour former la couche d'isolation (14).

2. Procédé selon la revendication 1, **caractérisé par** l'étape préalable de la coulée et de la prise de la première paroi en béton (11), dans lequel lors de la coulée une partie (13") du corps d'armature (13) est noyée dans la première paroi en béton (11) et une autre partie (13') du corps d'armature (13) est saillante hors de la première paroi en béton (11).

3. Procédé selon la revendication 1 ou 2, **caractérisé par** les autres étapes de procédé prévues après la formation de la couche d'isolation (14):
- préparer un moule de coulée (18),
- déposer le composite constitué de la première paroi en béton (11), du corps d'armature (13) partiellement saillant hors de celle-ci et de la couche d'isolation formée (14) dans le moule de coulée (18) en particulier déjà rempli de béton liquide, dans lequel la partie saillante (13') du corps d'armature (13) et la couche d'isolation formée (14) sont disposées en dessous de la première paroi en béton (11),
- remplir le moule de coulée (18) avec du béton liquide (22), lorsque celui-ci n'a pas déjà été rempli de béton,
- durcir la deuxième paroi en béton (12), dans laquelle la partie saillante (13') du corps d'armature (13) est au moins partiellement noyée.

4. Procédé selon la revendication 3, **caractérisé en ce que** lors du remplissage du moule de coulée (18) avec du béton liquide (22) et la production de la deuxième paroi en béton (12), un espace libre (21) formé entre un fond (19) du moule de coulée (18) et le côté inférieur de la couche d'isolation (14) n'est que partiellement rempli de béton liquide (22), de telle manière qu'un espace intermédiaire libre (20) soit formé entre la couche d'isolation (14) et la deuxième paroi en béton (12).

5. Procédé selon la revendication 3, **caractérisé en ce que** lors du remplissage du moule de coulée (18) avec du béton liquide (22) et la production de la deuxième paroi en béton (12), un espace libre (21) formé dans le moule de coulée (18) entre un fond (19) du moule de coulée (18) et le côté inférieur de la couche d'isolation (14) est entièrement rempli de béton liquide (22), de telle manière que la couche d'isolation (14) soit formée en s'appliquant au moins indirectement l'une sur l'autre avec la deuxième paroi en béton (12).

6. Procédé selon la revendication 1 ou 2, **caractérisé par** les autres étapes de procédé prévues après la formation de la couche d'isolation (14):
- déposer le composite constitué de la première paroi en béton (11), du corps d'armature (13) au moins partiellement saillant hors de celle-ci et de la couche d'isolation formée (14) dans le moule de coulée (18), dans lequel la partie saillante (13') et la couche d'isolation (14) sont disposées au-dessus de la première paroi en béton (11),
- remplir le moule de coulée (18) avec du béton liquide (22), formant ainsi après durcissement une deuxième paroi en béton (12), dans lequel la partie saillante (13') du corps d'armature (13) est au moins partiellement et de préférence entièrement noyée dans le béton de la deuxième paroi en béton (12).

7. Procédé selon l'une quelconque des revendications précédentes, **caractérisé en ce que** pendant les opérations de remplissage des moules de coulée (18) la première paroi en béton (11) et/ou la couche d'isolation (14) sont orientées essentiellement horizontalement.
